# EUROPÄISCHE PATENTANMELDUNG

(11) **EP 1 455 027 A1**
(43) Veröffentlichungstag der Anmeldung: **08.09.2004**
(21) Anmeldenummer: 03026200.0
(22) Anmeldetag: 17.11.2003
(51) Int. Cl.: E04B 1/76, E04B 1/78

(54) **Wärmedämmelement**

(30) Priorität: 03.03.2003 DE 20303405 U
(71) Anmelder: Josef Hain GmbH & Co. KG, 83561 Ramerberg (DE)
(72) Erfinder: Steinegger, Martin, 83564 Soyen (DE); Hain, Peter, 83561 Ramerberg (DE)
(74) Vertreter: Pohlmann, Eckart, Dipl.-Phys.

(57) **Zusammenfassung**

Die Erfindung betrifft ein Wärmedämmelement für Gebäude, insbesondere zur Anbringung um ein Kellerfenster herum zur Verhinderung von Wärmebrücken zwischen Kellerwand und Lichtschacht, wobei das Wärmedämmelement (1) eine Dämmplatte (2) aufweist und die Dämmplatte (2) auf mindestens einem Teil ihrer Oberflächen eine Kaschierung (3) aufweist.

## Beschreibung

Die Erfindung betrifft ein Wärmedämmelement für Gebäude.

Wärmedämmelemente werden am Bau in vielfältiger Weise angewandt. Eines der Einsatzgebiete ist gebäudeaußenseitig an Kellerfenstern zur Vermeidung von Wärmebrücken zwischen Kellerwand und dem vor dem Kellerfenster angebrachten Lichtschacht.

Herkömmlicherweise werden hierfür einfache Dämmplatten verwendet, die bedarfsgerecht zugeschnitten und um die Kellerfensteröffnung herum verlegt werden.

Herkömmliche Dämmplatten sind, was ihre Oberfläche anbelangt, empfindlich auf mechanische Einwirkungen und außerdem nicht von ansprechendem Aussehen, so dass sie abschließend irgendwie behandelt, z.B. verputzt werden müssen.

Aufgabe der Erfindung ist es, ein Wärmedämmelement zu schaffen, welches nach der Verlegung zumindest teilweise keiner weiteren Abdeckung bedarf.

Diese Aufgabe wird erfindungsgemäß durch ein Wärmedämmelement mit dem Merkmalen des Anspruchs 1 gelöst.

Vorteilhafte Weiterbildungen der Erfindung sind Gegenstand der Unteransprüche.

Bevorzugte Ausführungsformen der Erfindung werden im Folgenden anhand der beigefügten Zeichnungen beschrieben. Auf diesen zeigt bzw. zeigen
Fig. 1 eine erste Ausführungsform von Wärmedämmelementen in schematischer Darstellung zusammen mit einer Kellerfensterleibung und einem Lichtschacht, und
Fig. 2A und 2B eine weitere Ausführungsform von Wärmedämmelementen, wobei Fig. 2A die Elemente in einer auseinandergezogenen Darstellung und Fig. 2B zusammengefügt zeigt.

In Fig. 1 sind vier Wärmedämmelemente 1 gezeigt, die um eine Leibung 5 eines Kellerfensters herum zur Anbringung gelangen. Die beiden Wärmedämmelemente 1, die oberhalb und unterhalb der Leibung 5 zu liegen kommen, werden auf die Kellerwand aufgedübelt, bzw. mit dieser verklebt. Die beiden Wärmedämmelemente 1, die links und rechts der Leibung 5 zu liegen kommen, werden mit den Enden der Schenkel 7 eines zum Kellerfenster gehörigen Lichtschachts 6 verklebt.

Jedes der Wärmedämmelemente ist durch eine Dämmplatte 2 gebildet, die auf mindestens einer Oberfläche mit einer Kaschierung 3 versehen ist.

Bei der Kaschierung 3 handelt es sich vorzugsweise um eine aufgeklebte Faserzementplatte. In einer weiteren Ausgestaltung kann die Faserzementplatte aufgeschraubt sein. In einer weiteren bevorzugten Ausführungsform besteht die Kaschierung aus einer aufgeklebten Kunststoffplatte. In einer weiteren Ausgestaltung kann die Kunststoffplatte aufgeschraubt sein.

Gemäß einer bevorzugten Ausgestaltung ist die Kaschierung eine auf die Dämmplatte 2 aufgespritzte Kunststoffschicht.

In einer weiteren bevorzugten Ausgestaltung ist die Kaschierung durch eine Lackierung der Dämmplatte 2 gebildet.

Die Kaschierung soll auf den beim fertigen Gebäude freiliegenden Oberflächen des Wärmedämmelements dieses vor Beschädigungen durch mechanische Einflüsse schützen und außerdem dem Wärmedämmelement im freiliegenden Bereich eine Oberfläche verleihen, die keine weitere Verputzarbeit erforderlich macht.

Die Fig. 2A und 2B zeigen in zwei verschiedenen Darstellungen Wärmedämmelemente, die dazu bestimmt sind, bei der Errichtung des Gebäudes bereits in die Kellerwandschalung eingelegt zu werden. Der prinzipielle Aufbau der Wärmedämmelemente ist der gleiche wie der in Fig. 1 gezeigte.

Eines der Wärmedämmelemente ist rahmenförmig, entsprechend der Leibung 5 des Kellerfensters, ausgebildet und kann mit dieser verklebt als Fertigteil an der Baustelle angeliefert werden.

Die anderen Wärmedämmelemente können hinsichtlich ihrer Abmaße vorgefertigt sein oder auf der Baustelle zurechtgeschnitten werden. Das gleiche gilt auch für die Wärmedämmelemente in der Ausführungsform der Fig. 1.

## Patentansprüche

1. Wärmedämmelement für Gebäude, insbesondere zur Anbringung um ein Kellerfenster herum zur Verhinderung von Wärmebrücken zwischen Kellerwand und Lichtschacht, wobei das Wärmedämmelement (1) eine Dämmplatte (2) aufweist, **dadurch gekennzeichnet, dass** die Dämmplatte (2) auf mindestens einem Teil ihrer Oberflächen eine Kaschierung (3) aufweist.

2. Wärmedämmelement nach Anspruch 1, **dadurch gekennzeichnet, dass** die Kaschierung (3) eine aufgeklebte Faserzementplatte ist.

3. Wärmedämmelement nach Anspruch 1, **dadurch gekennzeichnet, dass** die Kaschierung (3) eine aufgeschraubte Faserzementplatte ist.

4. Wärmedämmelement nach Anspruch 1, **dadurch gekennzeichnet, dass** die Kaschierung (3) eine aufgeklebte Kunststoffplatte ist.

5. Wärmedämmelement nach Anspruch 1, **dadurch gekennzeichnet, dass** die Kaschierung (3) eine aufgeschraubte Kunststoffplatte ist.

6. Wärmedämmelement nach Anspruch 1, **dadurch gekennzeichnet, dass** die Kaschierung eine aufgespritzte Kunststoffschicht ist.

7. Wärmedämmelement nach Anspruch 1, **dadurch gekennzeichnet, dass** die Kaschierung durch eine Lackierung der Dämmplatte (2) gebildet ist.

8. Wärmedämmelement nach einem der vorstehenden Ansprüche, **dadurch gekennzeichnet, dass** das Wärmedämmelement (1) als vorgefertigtes Element ausgebildet ist.

9. Wärmedämmelement nach Anspruch 8, **dadurch gekennzeichnet, dass** das Wärmedämmelement als Rahmenelement entsprechend einer Kellerfensterleibung (5) ausgebildet ist.

10. Wärmedämmelement nach Anspruch 9, **dadurch gekennzeichnet, dass** das Wärmedämmelement (1) als mit der Kellerfensterleibung (5) verbundenes vorgefertigtes Teil ausgebildet ist.
